# EUROPÄISCHE PATENTSCHRIFT

(11) **EP 0 398 236 B1**
(45) Veröffentlichungstag und Bekanntmachung des Hinweises auf die Patenterteilung: **19.11.1992**
(21) Anmeldenummer: 90109095.1
(22) Anmeldetag: 07.03.1988
(51) Int. Cl.: B03C 3/41

(54) **Sprühelektrode**
Emission electrode
Electrode d'émission

(30) Priorität: 15.04.1987 DE 3712726
(43) Veröffentlichungstag der Anmeldung: 22.11.1990
(62) Teilanmeldung aus: 88200422.9
(73) Patentinhaber: METALLGESELLSCHAFT AKTIENGESELLSCHAFT, 60015 Frankfurt (DE)
(72) Erfinder: Leluschko, Georg, D-6074 Rödermark (DE); Michler, Willi, D-6000 Frankfurt 1 (DE); Koy, Hermann, D-8755 Alzenau-Albstadt (DE)

(56) Entgegenhaltungen:
- GB-A- 1 575 404
- GB-A- 2 070 979
- SE-A- 8 500 389
- US-A- 3 435 594

## Beschreibung

Die Erfindung bezieht sich auf eine selbsttragende, mastartige Sprühelektrode für elektrostatische Staubabscheider mit plattenförmigen, Gasgassen bildenden Niederschlagselektroden.

Sprühelektroden und Niederschlagselektroden sind die wichtigsten Bauteile eines elektrostatischen Staubabscheiders. Sie sind in Formgebung und Anordnung aufeinander abgestimmt. In den meisten Fällen sind die Niederschlagselektroden geerdet, während die Sprühelektroden mit einer Hochspannungsquelle verbunden sind. Die abzuscheidenden Staubteilchen werden durch Elektronen, die von den Sprühelektroden abgegeben werden, ionisiert und in dem zwischen Sprühelektroden und Niederschlagselektroden bestehenden elektrostatischen Feld aus der Gasströmung abgelenkt und schließlich auf den Niederschlagselektroden abgeschieden. In bestimmten zeitlichen Abständen werden vor allem die Niederschlagselektroden, aber auch die Sprühelektroden durch Klopfschläge erschüttert, wodurch der abgesetzte Staub abgelöst wird und nach unten in Staubsammelbunker abfällt. Die Wirksamkeit eines elektrostatischen Staubabscheiders hängt davon ab, wie gut die Sprühelektroden und Niederschlagselektroden auf ihre verschiedenen Funktionen hin abgestimmt sind.

Sprühelektroden bestehen vielfach aus mit Spitzen besetzten Drähten oder Bändern, die in einen Rahmen eingespannt sind. Zugehörige Niederschlagselektroden sind aus profilierten Blechstreifen zu Gasgassen bildenden Wänden zusammengesetzt. Sprühelektroden sind mittig in den Gasgassen angeordnet und mit ihren Spitzen so ausgerichtet, daß ein für die Staubabscheidung optimales Feld gebildet wird (vgl. DE-OS 34 08 839).

Bei den in Rahmen eingespannten Sprühelektroden muß die Herstellung sehr sorgfältig ausgeführt werden, damit alle Bänder oder Drähte gleichmäßig gespannt sind. Zu geringe Spannung führt unter dem Einfluß des vorbeiströmenden Gases und der elektrischen Feldkräfte zu unkontrollierten Schwingungen und bei einer Verringerung des Abstandes zu den Niederschlagselektroden schließlich zu ungewollten Überschlägen. Bei zu hoher Spannung können die Bänder oder Drähte unter dem zusätzlichen Einfluß der Klopfschläge abreißen, wodurch die Abscheideleistung herabgesetzt wird und kostspielige Stillstandszeiten, insbesondere bei Kraftwerken, erzwungen werden. Es sind daher schon spezielle Werkzeuge zur gleichmäßigen Spannung der Elektroden vorgeschlagen worden (DE-OS 26 03 514).

Die Sprühelektroden mit in Rahmen gespannten Drähten sind nur bis zu bestimmten Baugrößen in der Werkstatt herstellbar. Grenzen werden durch die zulässigen Abmessungen beim Transport gesetzt. Insbesondere bei Kraftwerken geht aber die Tendenz zu immer größeren Baueinheiten, mit entsprechenden Auswirkungen auf die elektrostatischen Staubabscheider. Für einen Kraftwerksblock von 740 MW sind beispielsweise zwei elektrostatische Staubabscheider erforderlich, jeder mit einer Länge von rund 33 m, einer Breite von 37 m und einer Höhe von 23 m. Jeder Abscheider weist eine projezierte Niederschlagselektrodenfläche von rund 70.000 m² und eine Gesamtlänge der Sprühelektroden von etwa 220 km auf (Z., "Technische Mitteilungen" (1978), Heft 3, Seite 123 bis 131).

Es ist ohne weiteres verständlich, daß man bei bis zu 15 m hohen Niederschlagselektroden nicht mehr einteilige Spannrahmen vorsehen kann. Aber selbst 7,5 m hohe und in Gasströmungsrichtung etwa 6 m breite Rahmen sind nicht mehr zu transportieren. Werden sie auf der Baustelle hergestellt, ist ein erheblicher Aufwand zur Einhaltung der zwangsläufig sehr engen Fertigungstoleranzen erforderlich. Davon abgesehen, sind solche großen Rahmen aber auch schwierig zu handhaben.

Schließlich besteht bei manchen Betreibern von elektrostatischen Staubabscheidern eine Abneigung gegen Sprühelektroden mit in Rahmen gespannten Drähten, die zwar verhältnismäßig rasch montiert und ausgerichtet werden können, die aber eine Reparatur einzelner Drähte nicht gestatten. Es muß jeweils der gesamte Rahmen ausgebaut werden und nach dem Einziehen eines neuen Drahtes müssen wieder alle Drähte nachgespannt, zumindest auf gleichmäßige Spannung geprüft werden.

Auf der anderen Seite sind auch schon Sprühelektroden bekanntgeworden, die aus verhältnismäßig starren Bauteilen, wie profilierten Platten, Masten oder dergleichen, bestehen (z.B. US-PS 3 435 594, US-PS 4 321 068). In diesen Fällen ist die konstruktive Gestaltung der Sprühelektroden maßgebend für die Ausbildung der Niederschlagselektroden, d.h. die Niederschlagselektroden werden an die Sprühelektroden angepaßt und nicht umgekehrt, wie bei den in Rahmen gespannten Drähten. Dies muß kein Nachteil sein. Wenn aber für eine Konzeption mit in Rahmen gespannten Drähten Niederschlagselektroden mit einer optimalen Profilform entwickelt worden sind, so möchte man diese selbstverständlich auch dann einsetzen, wenn die Sprühelektroden mit in Rahmen gespannten Drähten nicht in Betracht kommen.

Es besteht somit die Aufgabe, eine Konzeption für die Sprühelektroden vorzuschlagen, bei der keine in Rahmen gespannten Drähte oder Bänder vorkommen, jedoch ohne daß ein vorgegebenes System von Niederschlagselektroden geändert werden muß.

Eine Lösung dieser Aufgabe wird in der US-A-4,666,475 beschrieben. In dieser Schrift wird vorgeschlagen, Sprühelektroden zu verwenden, die aus Metallplatten geformt werden und mehrere an den jeweiligen Seiten angeordnete Sprühspitzen aufweisen.

Eine weitere Lösung wird nach der Erfindung durch eine selbsttragende, mastartige Sprühelektrode für elektrostatische Staubabscheider mit plattenförmigen, Gasgassen bildenden Niederschlagselektroden bereitgestellt, die
a) aus einem Blechstreifen von durchgehend gleicher Breite besteht, bei dem
b) gleich breite Randstreifen von einem schmalen Mittelstreifen gegensinnig abgewinkelt und die Längskanten der Randstreifen gleichsinnig mit der jeweiligen Abwinkelung derart umgebördelt sind, daß ein gestreckt-Z-förmiger Querschnitt entsteht, bei dem die Mittelpunkte der Randbördel in einer senkrecht zum Mittelstreifen verlaufenden Symmetrieachse liegen und
c) aus den Randstreifen etwa dreiecksförmigen Laschen derart abgebogen sind, daß sie
d) von den Scheitelpunkten der Ranbördel aus in der Symmetrieebene sich nach außen erstreckende Fahnen bilden, deren
e) am weitesten außen liegende Teile in der Höhe alternierend angeordnete Sprühspitzen darstellen.

Weitere Einzelheiten und Ausgestaltungen der erfindungsgemäßen Sprühelektrode finden sich in den Ansprüchen 2 bis 6.

Die Sprühelektrode zeichnet sich dadurch aus, daß sie praktisch ohne Materialabfall aus einem Blechstreifen gefertigt werden kann, der durch die erfindungsgemäße Formgebung die für derartige Sprühelektroden erforderliche Steifigkeit erhält und wegen der einstückigen Ausbildung zwischen den tragenden Teilen und den Sprühspitzen keine Verbindungsstellen erfordert, die erfahrungsgemäß bei mehrteiligen Sprühelektroden die Ursache für hohe elektrische Übergangswiderstände und erhöhte Korrosionsgefahr sind.

Das gilt im Prinzip auch für die Sprühelektroden gemäß US-PS 3 435 594. Sie bestehen aus einem mehrfach abgekanteten Blechstreifen, aus dem durch Stanzen und Abbiegen dreieckige Blechabschnitte als Sprühspitzen ausgebildet sind. Derartige Sprühelektroden haben sich nicht bewährt, weil die Sprühspitzen rückseitig durch die übrigen Teilen der flächigen Sprühelektrode elektrostatisch abgeschirmt sind, was dazu führt, daß ihre Sprühleistung im Betrieb viel schlechter ist als die von solchen Sprühelektroden, deren Sprühspitzen möglichst frei im Raum stehen. Man hat versucht, diesen Nachteil der bekannten Sprühelektroden dadurch zu beseitigen, daß man größere Blechteile aus dem "Hintergrund" der Sprühspitzen entfernt hat. Die dadurch erreichte Verbesserung stand aber in keinem Verhältnis zu dem Mehraufwand bei der Fertigung und der mit der Materialentfernung zwangsläufig einhergehenden Minderung der Steifigkeit der Sprühelektroden.

Weitere Einzelheiten werden anhand des in Fig. 1 dargestellten Ausführungsbeispiels näher erläutert.

Dargestellt ist ein Teil einer mastartigen Sprühelektrode in Seitenansicht und Querschnitt. Die Sprühelektrode ist aus einem Blechstreifen (10) von durchgehend gleicher Breite geformt, wobei gleich breite Randstreifen (11,12) von einem schmalen Mittelstreifen (13) gegensinnig abgewinkelt und die Längskanten der Randstreifen (11, 12) gleichsinnig mit der jeweiligen Abwinkelung derart umgebördelt sind, daß ein gestreckt-Z-förmiger Querschnitt entsteht, bei dem die Mittelpunkte der Randbördel (14) in einer senkrecht zum Mittelstreifen (13) verlaufenden Symmetrieachse (9) liegen. Aus den Randstreifen (11,12) sind etwa dreiecksförmige Laschen (15) derart abgebogen, daß sie von den Scheitelpunkten der Randbördel (14) aus in der Symmetrieebene (9) sich nach außen erstreckende Fahnen (16) bilden. Die am weitesten außen liegenden Teile der Fahnen (16) stellen in der Höhe alternierend angeordnete Sprühspitzen (17,18) dar. Die nach außen weisenden Fahnen (16) sind mittig eingeschnitten und die am weitesten außen liegenden Teile unter Bildung von jeweils zwei Sprühspitzen (17a/17b, 18a/18b) gegenläufig um etwa 70° abgebogen. Die Randstreifen (11,12) sind in gestrecktem Zustand etwa dreimal so breit wie der Mittelstreifen (13). Außerdem ist vorgesehen, daß die gestreckte Länge der Fahnen (16) etwa halb so groß ist wie die gestreckte Breite der Randstreifen (11,12). Der größte Abstand (A) zwischen den gegenläufig abgebogenen Sprühspitzen (18a,18b) ist etwa so groß wie die Breite (B) des Mittelstreifens (13). Der Mittelabstand (T) der nach außen weisenden Fahne (16) beträgt etwa 70 % der gestreckten Breite der Randstreifen (11,12).

Die erfindungsgemäße selbsttragende, mastartige Sprühelektrode erfüllt alle eingangs genannten Forderungen. Sie ist besonders vorteilhaft und praktisch ohne jeden Materialabfall herstellbar, wobei durch Formgebung die erforderliche Steifigkeit erreicht wird. Sie kann auf entsprechenden Maschinen kontinuierlich in beliebiger Länge gefertigt werden, wobei die Abfolge von Stanz- und Umformvorgängen rationell aufeinander abzustimmen ist.

## Patentansprüche

1. Selbsttragende, mastartige Sprühelektrode für elektrostatische Staubabscheider mit plattenförmigen, Gasgassen bildenden Niederschlagselektroden, die
a) aus einem Blechstreifen (10) von durchgehend gleicher Breite besteht, bei dem
b) gleichbreite Randstreifen (11/12) von einem schmalen Mittelstreifen (13) gegensinnig abgewinkelt und die Längskanten der Randstreifen (11/12) gleichsinnig mit der jeweiligen Abwinkelung derart umgebördelt sind, daß ein gestreckt-Z-förmiger Querschnitt entsteht, bei dem die Mittelpunkte der Randbördel (14) in einer senkrecht zum Mittelstreifen (13) verlaufenden Symmetrieachse (9) liegen und
c) aus den Randstreifen (11/12) etwa dreiecksförmige Laschen (15) derart abgebogen sind, daß sie
d) von den Scheitelpunkten der Randbördel (14) aus in der Symmetrieebene (9) sich nach außen erstreckende Fahnen (16) bilden, deren
e) am weitesten außenliegende Teile in der Höhe alternierend angeordnete Sprühspitzen (17,18) darstellen.

2. Sprühelektrode nach Anspruch 1, dadurch gekennzeichnet, daß die nach außen weisenden Fahnen (16) mittig eingeschnitten sind und die am weitesten außen liegenden Teile unter Bildung von jeweils zwei Sprühspitzen (17a/17b, 18a/18b) gegenläufig um etwa 70° abgebogen sind.

3. Sprühelektrode nach Anspruch 1 oder 2, dadurch gekennzeichnet, daß die Randstreifen (11/12) in gestrecktem Zustand etwa dreimal so breit sind wie der Mittelstreifen (13).

4. Sprühelektrode nach einem der Ansprüche 1 bis 3, dadurch gekennzeichnet, daß die gestreckte Länge der Fahnen (16) etwa halb so groß ist wie die gestreckte Breite der Randstreifen (11/12).

5. Sprühelektrode nach einem der Ansprüche 1 bis 4, dadurch gekennzeichnet, daß der größte Abstand (A) zwischen den gegenläufig abgebogenen Sprühspitzen (18a/18b) etwa so groß ist wie die Breite (b) des Mittelstreifens (13).

6. Sprühelektrode nach einem der Ansprüche 1 bis 5, dadurch gekennzeichnet, daß der Mittelabstand (T) der nach außen weisenden Fahnen (16) etwa 70 % der gestreckten Breite der Randstreifen (11/12) beträgt.

## Claims

1. A self-supporting, mast-like corona discharge electrode for dust-collecting electrostatic precipitators having plate-like collecting electrodes which form gas passages, which
a) consists of a metal strip (10) of continuous width throughout, in which
b) edge strips (11/12) of equal width are bent off in opposite directions from a narrow central strip (13) and the long edges of the edge strips (11/12) are beaded in the same direction as the respective bent section in such a manner that an elongated Z-shaped cross-section is produced in which the centre points of the edge beads (14) lie on an axis of symmetry (9) perpendicular to the central strip (13) and
c) approximately triangular lugs (15) are bent off from the edge strips (11/12) in such a manner that
d) they form flags (16) which extend outwards from the apexes of the edge beads (14) in the plane of symmetry (9),
e) the outermost portions of which flags represent corona discharge tips (17, 18) which are disposed such that they alternate in height.

2. A corona discharge electrode according to Claim 1, characterised in that the outward-pointing flags (16) have central incisions and their outermost portions are bent by about 70° in opposite directions, each forming two corona discharge tips (17a/17b, 18a/18b).

3. A corona discharge electrode according to Claim 1 or 2, characterised in that the edge strips (11/12) in the extended state are approximately three times as wide as the central strip (13).

4. A corona discharge electrode according to one of Claims 1 to 3, characterised in that the extended length of the flags (16) is about half as large as the extended width of the edge strips (11/12).

5. A corona discharge electrode according to one of Claims 1 to 4, characterised in that the maximum distance (A) between the corona discharge tips (18a/18b) bent in opposite directions is approximately as large as the width (B) of the central strip (13).

6. A corona discharge electrode according to one of Claims 1 to 5, characterised in that the centre spacing (T) of the outward-pointing flags (16) is approximately 70% of the extended width of the edge strips (11/12).

## Revendications

1. Electrode émissive autoportante, en forme de poteau et destinée à des séparateurs électrostatiques de poussières à électrodes réceptrices en forme de plaque et formant des voies de passages pour les gaz, qui
a) est constituée d'une bande de tôle (10) de largeur égale de bout en bout, dans laquelle
b) des bandes latérales (11/12) de même largeur sont coudées en sens opposé à partir d'une bande médiane étroite et dans laquelle les bords longitudinaux des bandes latérales (11/12) sont roulés dans le même sens que le coude correspondant de manière que se forme une coupe transversale allongée en forme de Z, dans laquelle les points médians des bords roulés (14) se situent sur un axe symétrique (9) s'étendant perpendiculairement aux bandes médianes (13) et
c) des languettes (15) sensiblement triangulaires sont coudées à partir des bandes d'extrémité (11/12) de manière qu'elles
d) forment, à partir des points culminants des bords roulés (14), des ailettes s'étendant vers l'extérieur dans le plan de symétrie (9), dont
e) les parties les plus à l'extérieur constituent des pointes émissives (17,18) de hauteur alternée.

2. Electrode émissive suivant la revendication 1, caractérisée en ce que les ailettes (16), dirigées vers l'extérieur, sont entaillées au milieu et les parties les plus à l'extérieur sont coudées en sens opposé à 70° environ en formant respectivement deux pointes émissives (17a/17b, 18a/18b).

3. Electrode émissive suivant la revendication 1, caractérisée en ce que les bandes latérales (11/12) sont aussi larges, d'environ trois fois, à l'état étendue que les bandes médianes (13).

4. Electrode émissive suivant l'une des revendications 1 à 3, caractérisée en ce que la longueur étendue des ailettes (16) est égale à environ la moitié que la largeur étendue des bandes d'extrémité (11/12).

5. Electrode émissive suivant l'une des revendications 1 à 4, caractérisée en ce que la distance (A) la plus grande entre les pointes émissives (18a/18b) coudées en sens opposé est à peu près aussi grande que la largeur (B) des bandes médianes (13).

6. Electrode émissive suivant l'une des revendications 1 à 5, caractérisée en ce que la distance (T) entre les milieux des ailettes (16) dirigées vers l'extérieur représente environ 70 % de la largeur étendue des bandes d'extrémité (11/12).
